# EUROPÄISCHE PATENTSCHRIFT

(11) **EP 0 012 719 B1**
(45) Veröffentlichungstag und Bekanntmachung des Hinweises auf die Patenterteilung: **10.11.1982**
(21) Anmeldenummer: 79810170.5
(22) Anmeldetag: 03.12.1979
(51) Int. Cl.: G07F 11/04, G07F 11/14

(54) **Selbstverkäufer-Anordnung**
Automatic vending device
Dispositif pour la vente automatique

(30) Priorität: 12.12.1978 CH 12645/78
(43) Veröffentlichungstag der Anmeldung: 25.06.1980
(73) Patentinhaber: Tax O Mex AG, CH-8036 Zürich (CH)
(72) Erfinder: Schlumpf, Alois, CH-8126 Zumikon (CH)
(74) Vertreter: Schmid, Rudolf

## Beschreibung

Die vorliegende Erfindung betrifft eine Selbstverkäufer-Anordnung für den Verkauf von Zeitungen oder Zeitschriften gemäss dem Oberbegriff des unabhängigen Patentanspruchs.

Solche Anordnungen, die auch mit den Begriffen Gerät zur Ausgabe von Zeitungen, Zeitungsverkaufsautomat oder Zeitungsausgeber bezeichnet sind, sind schon seit längerem bekannt. Die Tatsache jedoch, dass sich diese Art Selbstverkäufer, die sonst zur Abgabe von Getränken oder anderen Gegenständen des täglichen Gebrauchs zu einem hohen Grad der Vollkommenheit entwikkelt wurden, nicht durchzusetzen vermochten, lässt darauf schllessen, dass entweder die Handhabung, die Betriebssicherheit oder auch beides zusammen weder den Kunden noch den Verkäuferwünschen in genügendem Mass entsprechen.

Eine augenfällige Schwierigkeit beim selbsttätigen Verkauf von Zeitungen, Zeitschriften, Broschüren, Katalogen oder auch anderen gefalteten Papiergegenständen, wie Tragtaschen und dergleichen, besteht darin, dass diese Verkaufsartikel relativ grosse Abmessungen im Vergleich zur Materialstärke aufweisen. Beispielsweise sind bekanntlich Zeitungen von einem gängigen Format 47 x 33 cm in der Höhe einmal gefaltet, wenn sie in den Verkauf gelangen. Die Natur des dünnen Papiers führt dazu, dass die einzelnen Blätter leicht gegeneinander verschoben werden können. Wenn daher ein solches grossformatiges Paket von Papier durch einen Automaten so weit zu verschieben ist, dass ein für das Fassen genügender Bereich aus dem Gehäuse hervorschaut, braucht es einerseits einen Anpressdruck, damit das Paket loser Blätter als eine Einheit verschoben werden kann und anderseits sollte aber möglichst wenig Reibung zwischen dem restlichen Stapel und der abzugebenden Zeitung bestehen, damit durch die Ausgabe von einem Exemplar nicht das nachfolgende Exemplar Schaden leiden kann.

Gemäss der DE-A-2 034 661 ist es bekannt geworden, die in einem Gehäuse auf einer mit Federn nach oben gedrückten Platte gestapelten Zeitungen an einem von einem Ausgabeschlitz im Gehäuse entfernten, hinteren Teil mit einem Bremselement zu haltern und mit einer, durch einen Hebel in rotierende Bewegung versetzte, nahe beim Ausgabeschlitz angeordneten, ortsfest gelagerten Walze die oberste Zeitung durch den Schlitz zu stossen. Die Walze ist mit Nadelspitzen versehen und erstreckt sich über die gesamte Breite der Zeitung. Ein offensichtlicher Nachteil besteht darin, dass die Walze zugleich die Gegenkraft für die Federn zum Hochschieben der Platte bilden muss, so dass eine Quetschung der Zeitung erfolgt und die Zeitung eher bei der Faltung geöffnet, denn als Ganzes aus dem Schlitz gestossen wird.

Dieser Nachteil ist gemäss der DE-A-2 503 596 behoben, indem nicht nur die Platte, auf der der Zeitungsstapel ruht, federnd nach oben gedrückt ist, sondern, dass auch die Ausgabevorrichtung verschieblich ist, derart, dass die Platte, der Support für die Ausgabevorrichtung und der Stapel federnd ausbalanciert sind, so dass die zuoberst liegende Zeitung praktisch auf konstantem Niveau gehaltert ist. Ferner sind Mittel vorhanden, mit denen die oberste Zeitung untergriffen wird, wenn die Ausgabe erfolgt. Ausserdem sind noch Anschlagschienen vorgesehen, gegen die der Stapel durch die Federn gepresst wird. Damit ist der Nachteil behoben, dass die Ausgabewalzen den Gegendruck für die Federn bilden müssen. Die Ausbildung der Ausgabevorrichtung, die benötigt wird, ist jedoch aufwendig, wenn die verschiedenen Bewegungsabläufe betrachtet werden, die von nur einer kurzen geradlinigen Bewegung eines Handgriffes ausgeführt werden müssen.

Eine weitere Anordnung ist im Dokument US-A-3 709 405 beschrieben. Am Auflagetisch ist eine Hebevorrichtung angebracht. Diese besteht aus einem horizontal angeordneten Haspel, der über dem Auflagetisch drehbar gelagert ist. Beidseitig an diesem Haspel ist je ein Kabel aufgewickelt, deren freie Enden am Auflagetisch befestigt sind. Der Haspel wird mittels des Ausgabehebels über eine Ratschenanordnung angetrieben und mittels einer Sperrklinke in der jeweiligen Lage fixiert. Die Ausgabe des obersten Exemplars durch einen Ausgabeschlitz im Gehäuse geschieht mit einem durch den Ausgabeheben in einer horizontalen Ebene geschwenkten Greifer mit federbelasteten Greifernadeln. Der Anpressdruck wird mit einem Gewicht erzeugt. Nachteilig an dieser Anordnung ist die gleichzeitige Betätigung von Haspel und Greifer durch den Ausgabehebel, indem der angehobene Auflagetisch einen erhöhten Druck von unten auf die Greifernadeln bewirkt, so dass diese in die Zeitung hineinstechen und beim Herausziehen aus dem Ausgabeschlitz kann dadurch die Zeitung zerrissen werden. Zudem muss der jeweilige Weg der Ratschenanordnung durch Verstellen einer Hebellänge auf die jeweilige Dicke der Zeitung eingestellt werden.

Die Aufgabe der Erfindung besteht demgemäss darin, bei einer Selbstverkäuferanordnung die Anhebung des Auflagetisches derart zu steuern, dass unabhängig von der Zeitungsdicke das zuoberst liegende Exemplar immer auf dieselbe Höhe angehoben wird, ohne dass Einstellarbeiten notwendig wären. Überdies sollen sich auch die Greifernadeln vom herausgeschobenen Exemplar abheben können, bevor der Kunde das Exemplar herausziehen kann, so dass die Gefahr des Zerreissens behoben ist.

Erfindungsgemäss wird dies bei einer Anordnung der eingangs genannten Art durch die kennzeichnenden Merkmale im unabhängigen Patentanspruch erfüllt.

Nachfolgend wird ein Ausführungsbeispiel der Erfindung erläutert. In der Zeichnung zeigen:
Fig. 1 einen Grundriss auf einen Selbstverkäufer nach der Erfindung bei entfernter Deckplatte des Gehäuses,
Fig. 2 einen Seitenriss des Selbstverkäufers von rechts in Fig. 1 bei entfernter rechter Seitenwand betrachtet, und
Fig. einen Seitenriss gemäss Fig. 2, jedoch von links in Fig. 1 bei entfernter linker Seitenwand betrachtet.

Das Gehäuse 1 des Selbstverkäufers besteht aus Boden, Rückwand, zwei Seitenwänden und einer Deckwand. Eine Frontplatte 10 ist an der Bodenplatte mittels eines Scharniers 116 angelenkt und bildet zusammen mit einem von der Deckwand aus nach unten ragenden Flansch einen Entnahmeschlitz 11 für Zeitungen oder dergleichen. In der Frontplatte 10 befinden sich alle Bedienungselemente für die Betätigung und Wartung des Selbstverkäufers, wie die Schlitze 110, 111 und 112 für den Geldeinwurf, nämlich für beispielsweise Zehner, Zwanziger und Fünfziger, selbstverständlich könnten noch weitere Schlitze für grössere Geldstücke oder diese für andere Einheiten bemessen sein. Ein Rückgabeknopf und die zugehörige Rückgabeschale 115, ein Verriegelungsschloss 114 sowie eine Leer-Anzeige 117, befinden sich ebenfalls in der Frontplatte 10. Ein Handgriff 34 mit einem Hebelarm erstreckt sich nach bekannter Art durch einen vertikalen Schlitz in der Frontplatte.

Für die Auflage der Zeitungen ist ein Auflagetisch 13 mittels Schienen 133 und Schlitten 132, die rechts und links des Tisches 13 angeordnet sind, höhenverschieblich angeordnet. Die beiden Schlitten 132 sind mit einem Tischträger 131 miteinander verbunden. Die Schienen 133 sind abgewinkelte Flansche eines Montagebleches 134, auf dem alle die Ausgabe der Zeitung selbst betreffenden Vorrichtungen gehaltert sind.

Der Auflagetisch 13 ist an Flaschenzügen 14 aufgehängt, die ebenfalls beidseitig angeordnet sind. Die als Kettenflaschenzüge ausgebildeten Hebezeuge bestehen je aus einer an einem ortsfesten Drehlager 144 drehbar gelagerten Umlenkkettenrolle 141, einer Flasche mit einer Flaschenkettenrolle 142 und einer Kette, die einerseits am Schlitten 132 des Tisches 13 und anderseits an einem festen Punkt oben am Montageblech 134 befestigt ist. Die beiden Flaschen mit den Flaschenkettenrollen 142 sind mit einer Zugfeder 18 nach unten gezogen. Die beiden Zugfedern 18 müssen zusammen eine solche Kraft aufbringen, damit der mit Zeitungen vollbeladene Auflagetisch 13 sicher angehoben wird. Damit beim Einfüllen der Zeitungen der Tisch nicht hinuntergedrückt werden muss, sind die Zugfedern 18 je an einem drehbar gelagerten Winkelhebel 161 befestigt, der mit einem angelenkten Zughebel 162 ebenfalls gelenkig an der Frontplatte 10 befestigt ist. Wenn somit die Frontplatte 10 um das Scharnier 116 als Drehpunkt im Gegenuhrzeigersinn nach unten geklappt wird, drehen sich die Winkelhebel 161 um die gehäusefesten Drehlager 165 und die Federn 18 werden gespannt, so dass der Auflagetisch 13 infolge seines Eigengewichtes um die doppelte Höhe der Anhebung der Fusspunkte der Federn 18 abgesenkt wird. Durch das Schliessen der Frontplatte 10 werden die Federn 18 gespannt und damit der Auflagetisch 13 auf die richtige Höhe angehoben.

Die Einstellung dieser richtigen Höhe erfolgt mittels eines Abtasters 19, mit einem an einem Drehlager 191 am Montageblech 134 gelagerten Abtasterarm 192, einen an dessen freiem Ende befestigten Abtasterfühler 193 und einen an einem Punkt auf dem Abtasterarm 192 nahe bei der Umlenkkettenrolle 141 angeordneten Abtasterstift 194 zum Eingriff in die Zahlung einer der beiden Umlenkrollen 141. Indem die ortsfesten Lagerungen der beiden Umlenkkettenrollen 141 eine durchgehende Achse 144 ist, wie in Fig. 1 zu erkennen ist, können beide Flaschenzüge 14 mittels des Abtasterstiftes 194 in gleicher Weise stillgesetzt werden. Der Abtasterfühler 193 ist, wie ebenfalls aus Fig. 1 ersichtlich, oberhalb der linken vorderen Ecke des Auflagetisches 13 angeordnet. Wenn nun der Auflagetisch 13 mit oder ohne daraufgelegte Zeitungen durch die Flaschenzüge hochgehoben wird, so können mit dem beschriebenen Abtaster 19 die Flaschenzüge 14 nur so lange wirken, bis der Abtasterfühler 193 angehoben wird und damit auch der Abtasterstift 194 zum Eingriff mit der Umlenkkettenrolle 141 kommt. Somit gelangen die Federn 18 nur so lange zur Wirkung, wie der Auflagetisch in Bewegung ist, danach haben die Federn 18 keine Wirkung mehr. Sie können deshalb nach der von Ihnen verlangten Kraft zum Anheben eines vollbeladenen Auflagetisches bemessen werden, ohne dass sie das Ausgeben einer verkauften Zeitung beeinträchtigen können.

Aus Fig. 1 und 2 lässt sich der Aufbau des Greifers 33 entnehmen. Der Greifer 33 mit einem Greiferarm 333 und einer Greiferklinke 331 ist um eine horizontale Achse in der Höhe verschwenkbar. Diese Achse wird durch einen Schwenkarm 32 gebildet, dessen eines Ende 326, das sich in Fig. 1 links befindet, an einer vertikalen Drehachse 321 angelenkt ist, so dass der Schwenkhebel 32 horizontal um diesen Punkt schwenkbar ist. Diese vertikale Drehachse ist am Montageblech 134 befestigt. Das freie Ende 322, rechts in Fig. 1, bildet ein Drehgelenk für den Betätigungsarm 323, der zusammen mit dem den Handgriff 34 tragenden Hebelarm 325 einstückig verbunden ist und um eine horizontale Drehachse 324 in einer vertikalen Ebene schwenkbar ist.

Wenn somit der Handgriff 34 betätigt wird, d.h. nach unten bewegt wird, beschreibt das Ende 322 des Schwenkhebels 32 einen Kreisbogen um die Drehachse 324 als Mittelpunkt. Als Folge davon wird der Greifer 33 auch bewegt und dieser beschreibt einen Kreisbogen um die vertikale Drehachse 321 als Kreismittelpunkt.

Der Greiferarm 333 ruht auf einer Greiferauflage 164 auf, die mittels einer Greiferstütze 163 am Winkelhebel 161 auf der rechten Seite in Fig. 1, somit auf der in Fig. 2 dargestellten Seite, gelenkig verbunden ist. Mittels eines Bolzens 165 seitlich in der Montageplatte 134 und mit einem Langloch 166 in der Greiferstütze 163 wird diese geführt, derart, dass beim Öffnen der Frontplatte 10 infolge des Schwenkens des Winkelhebels 161 die Greiferstütze 163 und damit die Greiferauflage 164 nach oben bewegt wird, wodurch auch der Greiferarm 333 um den Schwenkhebel 32 als Drehachse nach oben bewegt wird. Diese Bewegung hat den Zweck, den Greifer 33, insbesondere die Greiferklinke 331 mit den Greifernadeln 332 aus dem Raum für die Zeitungen hinaus und in eine geschützte Zone unterhalb der Deckwand zu bewegen, damit einerseits die Greiferklinke 331 beim Beladen des Auflagetisches nicht beschädigt werden kann und anderseits keine Verletzungsgefahr für die Bedienungsperson bildet.

Der Greifer 33 umfasst noch einen Elektromagneten 338 zum Auslösen der Greiferklinke 331, wenn der richtige Verkaufspreis bezahlt wurde. Der Anker des Elektromagneten 338 ist mit einer Auslösestange 339 verbunden, die mittels einer Auflage 340 geführt ist. Eine Feder 334 zieht die Auslösestange 339 gegen die Greiferklinke 331, die mittels einer horizontalen Achse 335 im Greiferarm 333 höhenverschwenkbar gelagert ist. Auf der den Greifernadeln 332 abgewandten Seite weist die Greiferklinke 331 eine Rückführfeder 336 und einen Fangbügel 337 auf.

In Ruhelage liegt die Auslösestange 339 auf dem Fangbügel 337 und hält die Greiferklinke 331 in horizontaler bis leicht nach oben gerichteter Lage. Wird der Elektromagnet 338 betätigt, so zieht dieser die Auslösestange 339 zurück und die Greiferklinke 331 dreht sich unter der Schwerkraft im Gegenuhrzeigersinn, so dass die Greifernadeln auf die oben liegende Zeitung auftreffen. Oberhalb des Fangbügels 337 befindet sich die Rückführfeder 336, die beim Verdrehen des Greiferarmes 333 in die Ausfahrstellung durch ein Auflaufblech 101 am Gehäuse, das z.B. die Oberlippe des Ausgabeschlitzes 11 ist, nach unten gedrückt wird, bis die Auslösestange 339 mit dem Fangbügel 337 in Eingriff gelangt.

Die Rückstellung des Handgriffes 34 erfolgt mittels einer Rückstellfeder 328, deren Fusspunkt sich am Gehäuse befindet. Am Hebelarm 325 ist ein Kipphebel 329 befestigt, der eine Betätigungsstange zur Kassierstation 15 bildet. Somit, wenn der Handgriff 34 nach unten bewegt wird, kippt auch der Kipphebel 329 und betätigt die Geldeinnahme in der Kassierstation 15.

Die Funktionsweise dieses Selbstverkäufers ist sehr einfach. Zum Einfüllen wird die Frontplatte 10 um das Scharnier 116 nach vorn unten geschwenkt. Damit wird der Fusspunkt der Federn 18 für das Hochziehen des Auflagetisches 13 angehoben und der Tisch 13 wird abgesenkt. Gleichzeitig wird auch der Greifer 33 durch die Greiferstütze 163 hochgehoben, so dass der Aufnahmeraum für die Zeitungen frei ist. Durch Hochheben der Geldrückgabeschale 129 wird die Kasse in der Kassierstation 15 zugänglich und kann gegen eine leere Kasse ausgetauscht werden. Nachdem auch die Zeitungen auf den Tisch 13 gelegt sind, wird die Frontplatte 10 hochgeschwenkt und verschlossen. Der Selbstverkäufer ist damit betriebsbereit.

Wenn ein Kunde den notwendigen Geldbetrag mittels der vorgesehenen Geldstücke eingeworfen hat, wobei die Geldstücke beispielsweise durch Kalibrierung geprüft wurden, schliessen dieselben einen Strompfad und erzeugen damit einen Impuls. Dieser Impuls wird in einer elektronischen Zählvorrichtung (nicht dargestellt) ausgewertet und wenn der vorgesehene Betrag erkannt wurde, wird mit einem elektrischen Impuls der Magnet 339 im Greifer 33 erregt und die Greiferklinke 331 fällt mit ihren Greifernadeln 332 auf die oberste Zeitung. Mit dem Rückgabeknopf 113 kann ein Rückstellsignal für die elektronische Zählvorrichtung erzeugt werden. Wenn nun also der Handgriff 34 betätigt wird, wird der Greiferarm 333 um seinen Drehpunkt 326 am Ende des Schwenkhebels 32 gedreht und die Greifernadeln 332 stossen die Zeitung ebenfalls in einem Kreisbogen mit dem Mittelpunkt beim Abtasterfühler 193 aus dem Ausgabeschlitz 11. Dort erscheint eine Ecke der Zeitung, die gefasst und daran die Zeitung daraufhin hinausgezogen werden kann. Der Greiferarm geht dann wieder zurück. Die Greiferklinke unterfährt das Auffahrblech 101 mit der Rückführfeder 336 und dies stellt die Greiferklinke wieder in die Ausgangslage. Indem durch die fehlende Zeitung der Abtasterarm 192 nach unten fällt, gibt der Abtasterstift 194 das Kettenrad 141 frei und der Zeitungsstapel wird durch die Kraft der Feder 18 angehoben bis zum Abtastfühler 193, der nun den Abtasterarm 192 anhebt und damit auch den Abtasterstift 194 in das Kettenrad 141 eingreifen lässt, wodurch die Federkraft nicht mehr wirken kann. Indem die Zeitung nur an einem Punkt, nämlich beim Abtasterfühler 193 gepresst wird, ergibt sich damit ein idealer Drehpunkt für die Drehbewegung der Zeitung, wenn der Greifer 33 die kreisbogenförmige Herausgabebewegung ausführt.

Gemäss Fig. kann eine Vorrichtung zur Anzeige, ob noch Zeitungen vorhanden sind oder nicht, vorgesehen sein. Dies kann im einfachsten Fall eine Fallklappe sein, die auf einem Anzeigeschenkel 117 mit LEER beschriftet sein kann und an einer Stütze 118 an der Frontplatte 10 drehbar befestigt wäre. Ein Abtastschenkel 119 würde dann am Falz der Zeitung aufliegen, derart, dass, wenn die letzte Zeitung entnommen wäre, der Abtastschenkel 119 nach unten fallen würde und in einem Anzeigefeld in der Frontplatte 10 das Wort LEER erscheint.

## Patentansprüche

1. Selbstverkäufer-Anordnung für den Verkauf von Zeitungen oder Zeitschriften mit einem Gehäuse, das an seiner oberen Frontseite einen Ausgabeschlitz aufweist und ferner mit einem vertikalverschieblich geführten Auflagetisch mit einer dem Gewicht der Zeitungen oder Zeitschriften entgegenwirkenden Hebevorrichtung, sowie mit einem mittels Handgriff betätigten, um eine vertikale Achse in einer horizontalen Ebene verschwenkbaren Greiferarm mit Greifer und Greifernadel ausgerüstet ist, dadurch gekennzeichnet, dass die Hebevorrichtung wenigstens einen Flaschenzug (14) mit einer im oberen Teil des Gehäuses (1) ortsfest drehgelagerten Umlenkrolle (141), einer durch eine Feder (18) nach unten gezogenen Flasche (142) und einem Zugmittel (143), das einerseits am Auflagetisch (13) und anderseits im oberen Teil des Gehäuses (1) befestigt ist, umfasst, dass ein am einen Ende in einem horizontalen Drehlager (191) gelagerter Abtastarm (192) mit an seinem freien Ende angeordnetem und gegen den Auflagetisch (13) gerichtetem Abtastfühler (193) vorhanden ist, der mit einem in angehobener Stellung in die Umlenkrolle (141) des Flaschenzuges (14) eingreifenden Abtasterstift (194) versehen ist, dass der Greiferarm (333) an einem mit dem Handgriff (34) verbundenen Hebel (32) vertikalbeweglich gelagert ist und dass der Greiferarm (333) eine vertikalbeweglich gelagerte Greiferklinke (331) und Auslöse- und Rastmittel (337-340) für die Greiferklinke (331) aufweist.

2. Anordnung nach Patentanspruch 1, dadurch gekennzeichnet, dass beidseitig des Auflagetisches (13) je ein Flaschenzug (14) vorhanden ist, von denen die Umlenkrollen (141) auf einer gemeinsamen Achse (144) angeordnet und gegen Verdrehung gesichert sind.

3. Anordnung nach Patentanspruch 1, dadurch gekennzeichnet, dass der Flaschenzug (14) ein Kettenflaschenzug ist, bei dem das Zugmittel eine Kette (143) ist, und dass der Abtasterstift (194) zum Eingreifen in die Zahnung der Umlenkzahnrolle (141) eingerichtet ist.

4. Anordnung nach Patentanspruch 1, dadurch gekennzeichnet, dass sich der Fusspunkt der Feder (18) an einem drehbar gelagerten Winkelhebel (161) befindet, und dass ein Arm des Winkelhebels (161) über einen Zughebel (162) mit der aufklappbaren Frontplatte (10) drehbar gelagert ist.

5. Anordnung nach Patentanspruch 4, dadurch gekennzeichnet, dass der Greifer (33) auf einer Greiferauflage (164) ruht und die Greiferauflage (164) mit einem Greiferstützarm (163) an demselben Arm des Winkelhebels (161) angelenkt ist wie die Feder (18) des Flaschenzuges.

6. Anordnung nach Patentanspruch 1, dadurch gekennzeichnet, dass das Auslöse- und Rastmittel einen Elektromagneten (338) mit einer auf einer Rastklinke (337) der Greiferklinke (331) aufliegenden Zugstange (339) umfasst.

## Claims

1. Automatic vending machine for the sale of newspapers or periodicals, having a casing, which has a dispensing slot at the top of its front panel and which is furthermore fitted with a vertically adjustable supporting table, having a lifting device which counteracts the weight of the newspapers or periodicals, and also with a gripper arm, with gripper and gripper needle, which gripper arm is actuable by a handle and can be swung around a vertical axis in a horizontal plane, characterized in that the lifting device comprises at least one pulley block (14) having a reversal roll (141) which is pivotted about a fixed point in the upper part of the casing (1), a pulley (142) which is pulled downwardly by a spring (18) and draw means (143), which is secured at one end to the supporting table (13) and at the other end to the upper part of the casing (1), in that a sensing arm (192) is provided and is mounted at one end in a horizontal pivot bearing (191), with a sensing feeler (193) fitted to its free end and directed towards the supporting table (13), which sensing feeler is fitted with a feeler pin (194) which, in a raised position, engages the reversal roll (141) of the pulley block (14), in that the gripper arm (333) is supported, so as to be movable vertically, on a lever (32) connected to the handle (34) and in that the gripper arm (333) is provided with a gripper latch (331), which is supported so as to be vertically movable and with release and locking devices (337-340) for the gripper latch.

2. Machine according to patent claim 1, characterized in that a pulley block (14) is provided to each of the two sides of the supporting table (13), the reversal rolls (141) of which blocks are mounted on a common axle (144) and are secured against rotation.

3. Machine according to patent claim 1, characterized in that the pulley block (14) is a chain block, the draw means being a chain (143), and in that the feeler pin (194) is arranged so that is engages the teeth in the reversal roll (141).

4. Machine according to patent claim 1, characterized in that the foot of the spring (18) is attached to a rotatably pivotted bellcrank lever (161), and in that one arm of the bellcrank lever (161) is pivotted to the opening front panel (10) via a draw lever (162).

5. Machine according to patent claim 4, characterized in that the gripper (33) rests on a gripper support (164) and the gripper support (164) is pivoted by means of a gripper support arm (163) to the same arm of the bellcrank lever (161) as the spring (18) of the pulley block.

6. Machine according to patent claim 1, characterized in that the release and locking devices incorporate an electromagnet (338) with a tie rod (339) resting on a locking latch (337) of the gripper latch (331).

## Revendications

1. Dispositif vendeur automatique pour la vente de journaux ou revues comprenant un boitier qur présente sur son côté avant supérieur une fente de délivrance et est équipé en outre d'une table support guidée mobile en translation verticale, d'un dispositif élévateur qui agit en antagonisme par rapport au poids des journaux ou revues ainsi que d'un bras de griffe muni d'une griffe et d'aiguilles de griffe, actionné au moyen d'une poignée et qui pivote dans un plan horizontal autour d'un axe vertical, caractérisé en ce que le dispositif élévateur comprend au moins un palan (14) comprenant une roue de renvoi (141) montée rotative en un point fixe dans la partie supérieure du boitier (1), une chape (142) attirée vers le bas par un ressort (18) et un moyen de traction (143) qui est fixé, d'une part, à la table support (13) et, d'autre part, dans la partie supérieure du boitier (1), en ce qu'il est prévu un bras palpeur (12) monté rotatif à une extrémité dans un palier de rotation horizontal (191), muni d'une touche de palpeur (193) disposée à son extrémité libre et dirigée vers la table support (13), qui est muni d'un doigt de palpeur (194) qui est engagé dans la roue de renvoi (141) du palan dans la position relevée, en ce que le bras de griffe (333) présente un cliquet de griffe (331) monté mobile verticalement et des moyens de déclenchement de verrouillage (337-340) pour le cliquet de griffe (331).

2. Dispositif suivant la revendication 1, caractérisé en ce qu'il est prévu un palan (14) de chaque côté de la table support (13), les roues de renvoi (141) des palans étant montées sur un axe commun (144) et étant bloquées contre la rotation.

3. Dispositif suivant la revendication 1, caractérisé en ce que le palan (14) est un palan à chaîne dans lequel le moyen de traction est une chaîne (143) et en ce que le doigt de palpeur (194) est agencé pour s'engager dans la denture de la roue dentée de renvoi (141).

4. Dispositif suivant la revendication 1, caractérisé en ce que le point de pied du ressort (18) se trouve sur un levier coudé (161) monté rotatif et en ce qu'un bras du levier coudé (161) est monté rotatif sur la plaque avant rabattable (10) par l'intermédiaire d'un levier de traction (162).

5. Dispositif suivant la revendication 4, caractérisé en ce que la griffe (33) repose sur un support de griffe (164) et en ce que le support de griffe (164) est articulé par un béquille de griffe (163) sur le même bras du levier coudé (161) que le ressort (18) du palan.

6. Dispositif suivant la revendication 1, caractérisé en ce que le moyen de déclenchement et de verrouillage comprend un électro-aimant (338) comportant une tringle de traction (339) qui s'appuie sur un cliquet de verrouillage (337) du cliquet de griffe (331).
